# EUROPÄISCHE PATENTSCHRIFT

(11) **EP 2 726 208 B1**
(45) Veröffentlichungstag und Bekanntmachung des Hinweises auf die Patenterteilung: **03.09.2025**
(21) Anmeldenummer: 12733664.2
(22) Anmeldetag: 02.07.2012
(51) Int. Cl.: B02C 4/06, B02C 4/08, B02C 4/30, B02C 4/38

(54) **VERFAHREN UND VORRICHTUNG FÜR DIE HERSTELLUNG VON MEHL UND/ODER GRIESS**
APPARATUS AND METHOD FOR PRODUCING FLOUR AND/OR SEMOLINA
DISPOSITIF ET PROCÉDÉ POUR PRODUIRE DE LA FARINE ET/OU DE LA SEMOULE

(30) Priorität: 30.06.2011 EP 11172061
(43) Veröffentlichungstag der Anmeldung: 07.05.2014
(73) Patentinhaber: Bühler AG, 9240 Uzwil (CH)
(72) Erfinder: WEINMANN, Stephen, CH-9113 Degersheim (CH); RICKENBACH, Daniel, CH-9547 Wittenwil (CH); LUQUIN, Marcos, 78462 Konstanz (DE)
(74) Vertreter: Hepp Wenger Ryffel AG
(86) Internationale Anmeldenummer: PCT/EP2012/062835
(87) Internationale Veröffentlichungsnummer: WO 2013/001093

(56) Entgegenhaltungen:
- EP-A1- 0 399 192
- EP-A2- 0 137 496
- EP-A2- 0 405 518
- WO-A1-2011/048226
- WO-A2-2010/000811
- DE-A1- 1 757 093
- DE-A1- 102007 032 261
- DE-U1- 202009 011 811
- FR-A- 471 467
- US-A- 3 313 015
- US-E- R E28 581

## Beschreibung

Die vorliegende Erfindung betrifft ein Verfahren zum Herstellen eines Mahlprodukts bestehend aus Mehl und/oder Griess sowie eine Gutbettwalzenmühle gemäss den Oberbegriffen der unabhängigen Ansprüche.

Verfahren und Vorrichtungen zum Herstellen von Mehl und/oder Griess sind an sich bekannt. Beispielsweise ist aus der EP 0 335 925 B1 ein Verfahren und eine Vorrichtung zur Herstellung von Getreidemahlprodukten wie z. B. Mehl, Griess oder Dunst nach dem Prinzip der Hochmüllerei bekannt. Das Mahlgut wird hier vielfach walzenvermahlen und wiederholt gesiebt. Dabei wird ein Mahlgut über Doppelwalzen-Mahlstufen geführt, wobei das Mahlgut zumindest über zwei derartige Mahlstufen geführt wird und ohne Siebung zwischen den einzelnen Stufen geführt wird und anschliessend an die Doppelvermahlung jeweils gesichtet wird.

Derartige Vorrichtungen haben jedoch den Nachteil, dass der apparative Aufwand sehr gross ist durch die Notwendigkeit mehrerer Mahlstufen, was kostspielig ist. Zudem führt die Verwendung von mehreren Mahlwerken dazu, dass grosse Gebäude für die Mühle notwendig sind, was die Kosten für die Errichtung einer Mühle weiter erhöht.

Aus der DE 1 757 093 A1 ist eine Walzenmühle zur Feinmahlung von sprödem Gut bekannt, wobei sich in Abhängigkeit von der Gutaufgabe und einer zur Zerkleinerung erforderlichen Anpresskraft der Walzen eine Walzenspaltweite einstellt, die grösser ist als die Korngrösse des wesentlichen Teils des Aufgabeguts.

Aus der WO 2010/000811 A1 ist ein Verfahren zur Herstellung vom Mehl und/oder Griess bekannt, bei dem eine Gutbettwalzenmühle mit einem variablen Spalt verwendet wird. Der Walzenspalt stellt sich dabei in Abhängigkeit von der Menge und der Art des zu mahlenden Getreides sowie dem eingestellten Druck, der auf die Walzen in Richtung des Walzenspalts ausgeübt wird, ein.

Dieses vorbekannte Verfahren sowie die entsprechende Vorrichtung weisen dabei jedoch den Nachteil auf, dass grössere Partikel im Mahlgut nicht zuverlässig vermahlen werden und es aufgrund des zu verarbeitenden Mahlguts, welches oft auch Partikel in etwa der Grösse des Walzenspalts umfasst, zu Schwingungen der Walzen kommen kann. Zudem wird bei derartigen Gutbettwalzenmühlen kaum Wärme in das Mahlgut eingetragen, was bei der Herstellung gewisser Mehlsorten jedoch gewünscht ist.

Es ist daher eine Aufgabe der vorliegenden Erfindung, die Nachteile des Bekannten zu vermeiden, insbesondere also ein Verfahren und eine Vorrichtung bereitzustellen, mit denen Mehl aus einem Mahlgut enthaltend feineres und gröberes Mahlgut zuverlässig herstellbar ist. Eine weitere Aufgabe der vorliegenden Erfindung ist zudem die Bereitstellung einer Vorrichtung und eines Verfahrens, mit denen Mehl aus Gut kostengünstig und energetisch günstig herstellbar ist, wobei während der Vermahlung insbesondere auch genügend Wärme in das Mehl zugeführt wird.

Diese Aufgaben werden durch ein Verfahren sowie eine Vorrichtung gemäss den unabhängigen Ansprüchen gelöst.

Das erfindungsgemässe Verfahren zum Herstellen eines Mahlprodukts bestehend aus Mehl und/oder Griess aus einem Material, das ausgewählt ist aus der Gruppe bestehend aus -Getreide, Kakao, Sonnenblumenkernen und Reis oder Kombinationen daraus, umfasst dabei die folgenden Schritte: Bereitstellen einer Gutbettwalzenmühle, umfassend eine Zufuhröffnung und eine Abführöffnung. Die Gutbettwalzenmühle umfasst eine erste Walze und eine zweite Walze, wobei zumindest eine der zwei Walzen in einer Richtung im Wesentlichen senkrecht zur Rotationsrichtung der anderen der zwei Walzen beweglich gelagert ist zur Einstellung eines Mahlspalts zwischen der ersten und zweiten Walze. Die Schüttung des Materials wird bereitgestellt und besteht aus Partikeln mit einer Grössenverteilung, wobei eine erste Teilmenge der Schüttung des Materials aus feinerem Mahlgut besteht und eine zweite Teilmenge der Schüttung des Materials aus gröberem Mahlgut besteht. In einem weiteren Schritt, der auch vor dem obigen Schritt durchgeführt werden kann, wird der Mahlspalt derart eingestellt, dass bei bestimmungsgemässem Gebrauch die erste und zweite Walze keine Schwingungen zueinander durchführen, wobei die erste Teilmenge der Schüttung enthaltend feineres Mahlgut eine gepackte Partikelschüttung im Mahlspalt bildet. Zudem wird die Einstellung derart vorgenommen, dass einzelne Partikel der zweiten Teilmenge der Schüttung enthaltend gröberes Mahlgut in Kontakt mit der ersten Walze und der zweiten Walze der Gutbettwalzenmühle stehen. Anschliessend erfolgt ein Erzeugen eines Gutbetts im Einzugsbereich zwischen den Walzen aus einem Überangebot an Gut, mittels eines gefüllten Materialschachtes oder Trichters, so dass die erste und zweite Walze das Gut aus dem Einzugsbereich in den Mahlspalt einziehen können. Anschliessend erfolgt ein Vermahlen des Schüttguts durch Ausübung eines Drucks auf die erste und zweite Walze in Richtung des Mahlspalts der Gutbettwalzenmühle zur Herstellung des Mahlprodukts. Anschliessend an das Vermahlen erfolgt ein Abführen des Mahlprodukts durch die Abfuhröffnung, wobei anschliessend an die Vermahlung des Schüttguts das Mahlprodukt in eine Trennstufe gefördert wird zur Trennung in feineres Mahlprodukt und gröberes Mahlprodukt, und wobei Mahlprodukt anschliessend in die Zufuhröffnung zurückgefördert wird.

Als Gut wird im Sinne der vorliegenden Anmeldung Getreide, Kakao, Sonnenblumenkernen und Reis oder beliebige Kombinationen daraus verstanden.

Als Getreide wird in dem erfindungsgemässen Verfahren bevorzugt Brotweizen, Durumweizen, Mais und Buchweizen oder beliebige Kombinationen daraus verwendet.

Insbesondere ist ein Druck in Richtung des Mahlspalts auf die Walzen voreingestellt und/oder einstellbar, beispielsweise in Verbindung mit der Dämpfung.

Unter einer Gutbettwalzenmühle wird im Sinne der vorliegenden Anmeldung eine derartige Walzenmühle verstanden, bei der im Einzugsbereich zwischen den Walzen ein Gutbett entsteht, wenn die Gutbettwalzenmühle aus einem Überangebot an Gut, z. B. mittels eines gefüllten Materialschachtes oder Trichters, dieses einziehen kann. Die Gutbettzerkleinerung basiert dabei für das feinere Mahlgut auf einer gepackten Partikelschüttung im Mahlspalt.

Unter einer Rotationsrichtung wird im Sinne der vorliegenden Anmeldung der auf der Rotationsebene senkrecht stehende Vektor im mathematischen Sinne verstanden.

Unter einer Dämpfung bezüglich einer Auslenkung in der Richtung, in der die Walze beweglich gelagert ist, wird im Sinne der vorliegenden Annmeldung eine Dämpfung zur Unterdrückung von Schwingungen verstanden, wie dies beispielsweise mit Stossdämpfern oder regelbaren hydraulischen und / oder pneumatischen Dämpfungen möglich ist, wobei vorzugsweise hydraulische Dämpfungen eingesetzt werden.

Die Verwendung einer derartigen einstellbaren Dämpfung bezüglich der Auslenkung ist insbesondere dann vorteilhaft, wenn eine kraftgesteuerte Walzenmühle verwendet wird, bei der beispielsweise mechanisch vorgespannte Federn oder hydraulisch gekoppelte Gasdruckspeicher zur Krafterzeugung verwendet werden und ein Druck auf die Walzen in Richtung des Mahlspalts ausgeübt wird. Bei einer derartigen Ausgestaltung bildet sich ja ein Mahlspalt zwischen diesen Walzen in Abhängigkeit von der Menge und der Art des zu mahlenden Guts im Mahlspalt sowie dem eingestellten Druck. Durch Schwankungen in der Zusammensetzung des Mahlguts oder auch durch einen gewissen Anteil gröberen Mahlguts, welches in Kontakt mit beiden Walzen steht, kann die Gutbettwalzenmühle beispielsweise in Schwingung versetzt werden. Diese Schwingungen können nun mit der einstellbaren Dämpfung verringert oder sogar ganz unterdrückt werden.

Bei Verwendung eines fest eingestellten Mahlspalts wird bevorzugt auf eine Dämpfung verzichtet, da hier ja die Walzen zueinander arretiert sind und somit keine Schwingungen zueinander durchführen.

Im Sinne der vorliegenden Anmeldung wird unter einer Grössenverteilung von Partikeln, insbesondere Mahlgut, die Verteilung der grössten Dimension der Partikel des Mahlguts verstanden.

Unter einem Mahlspalt wird im Sinne der vorliegenden Anmeldung der Spalt zwischen den beiden Walzen verstanden und insbesondere der kleinste Walzenabstand im Betrieb der Gutbettwalzenmühle, wobei hierfür lediglich der Bereich der Walzen berücksichtigt wird, der bei bestimmungsgemässen Gebrauch im Betrieb in Kontakt mit dem Mahlgut steht.

Das erfindungsgemässe Verfahren hat nun den Vorteil, dass das feinere Mahlgut in einer Gutbettsituation vermahlen wird und zudem das gröbere Mahlgut ebenfalls zerkleinert wird und insbesondere stark beansprucht wird, so dass das gröbere Mahlgut bereits mittels eines Durchlaufs schon stark zerkleinert wird. Dadurch wird die Verwendung mehrerer Mahlstufen weitestgehend vermieden, wobei insbesondere auch eine möglichst hohe Energieeffizienz der Vermahlung erreicht wird.

Bevorzugt rotieren die erste Walze und die zweite Walze mit unterschiedlicher Geschwindigkeit. Insbesondere ist das Geschwindigkeitsverhältnis grösser als 1.1 : 1 und weiter insbesondere grösser als 2 : 1.

Dies weist den Vorteil auf, dass das Mahlgut effizienter vermahlen wird, da insbesondere grössere Scherkräfte in dem Mahlgut auftreten beim Betrieb mit unterschiedlichen Geschwindigkeiten.

Ein weiterer Vorteil besteht darin, dass die Einstellungsgrösse des Geschwindigkeitsverhältnisses, d.h. des Drehzahlverhältnisses, der Walzen ein zusätzlicher Parameter zur Optimierung des Vermahlungsprozesses zum Herstellen von Mehl ist und damit der Prozess besser optimiert werden kann. Zudem kann dadurch ein kleinerer Druck im Mahlspalt verwendet werden, da die Vermahlung durch die insbesondere grösseren Scherkräfte aufgrund der unterschiedlichen Geschwindigkeiten der Walzen unterstützt wird. Dies führt zu kleineren Pressungen und damit zu einer besseren Auflösbarkeit zur weiteren Trennung des Mahlprodukts nach der Vermahlung.

Unter der Geschwindigkeit, mit der eine Walze rotiert, wird im Sinne der vorliegenden Anmeldung die Geschwindigkeit der Walzenoberfläche in tangentialer Richtung verstanden.

Besonders bevorzugt ist zumindest eine der zwei Walzen als Profilwalze ausgebildet. Die Profilwalze weist insbesondere eine abschnittsweise Vertiefung in der Walzenoberfläche auf, insbesondere im Wesentlichen parallel zur Längsachse der jeweiligen Walze.

Als Walzenoberfläche wird im Sinne der vorliegenden Anmeldung die Oberfläche verstanden, die radial am weitesten beabstandet von der Längsachse liegt, wobei hierfür lediglich der im Betrieb mit dem Mahlgut in Kontakt stehende Teil bei bestimmungsgemässen Gebrauch berücksichtigt wird.

Dies hat den Vorteil, dass ein kleiner Mahlspalt einstellbar ist zur zuverlässigen Vermahlung des gröberen Mahlguts, welches dadurch stärker beansprucht und daher stärker vermahlen wird. Zumindest in den abschnittsweisen Vertiefungen bildet sich zwischen den Walzen eine Gutbettsituation, in der auch die kleineren Partikel zuverlässig in einer gepackten Partikelschüttung vermahlen werden.

Ganz besonders bevorzugt ist das Profil der Profilwalze im Wesentlichen selbstreinigend ausgebildet, insbesondere zumindest während der Rotation der Profilwalze.

Unter "selbstreinigend" wird im Sinne der vorliegenden Anmeldung verstanden, dass zumindest während der Rotation, d. h. im Betrieb der Walzen Mahlgut nicht in den abschnittsweisen Vertiefungen verbleibt, sondern zuverlässig aus diesen herausfällt und in den nachgeschalteten Vorrichtungen weiterverarbeitet werden kann.

Diese selbstreinigende Ausgestaltung der abschnittsweisen Vertiefungen hat den Vorteil, dass der Einzug von Mahlgut in die Gutbettwalzenmühle im Betrieb dauerhaft zuverlässig erfolgen kann, was bei nicht selbstreinigenden abschnittsweisen Vertiefungen häufig nicht der Fall ist.

Die selbstreinigende Ausgestaltung der abschnittsweisen Vertiefungen kann durch die Wahl der Geometrie der abschnittsweisen Vertiefungen und/oder durch Wahl der entsprechenden Oberflächenrauheit erreicht werden.

Erfindungsgemäss wird anschliessend an die Vermahlung des Mahlguts das Mahlprodukt in eine Trennstufe gefördert zur Trennung in feineres Mahlprodukt und gröberes Mahlprodukt. Insbesondere wird das gröbere Mahlprodukt in die Zufuhröffnung zurückgefördert.

Derartige Trennstufen wie beispielsweise Zick-Zack-Sichter, Griessputzmaschinen, Plansichter, Turbosichter, Streutellersichter oder auch Querstromsichter sind aus dem Stand der Technik bekannt, wie beispielsweise in der WO 2010/000811 A2 beschrieben.

Zick-Zack-Sichter separieren beispielsweise zu separierendes Produkt in feineres Produkt und gröberes Produkt aufgrund des unterschiedlichen spezifischen Gewichts und / oder der Grösse der Partikel im Produkt.

Plansichter separieren beispielsweise zu separierendes Produkt in feineres Produkt und gröberes Produkt mittels Siebung im Wesentlichen aufgrund der Grösse der Partikel im Produkt.

Diese Trennung des Mahlprodukts in feineres und gröberes Mahlprodukt hat den Vorteil, dass die jeweiligen Fraktionen verschiedenen Verwendungszwecken zuführbar sind. Die Zurückförderung des gröberen Mahlguts in die Zufuhröffnung der Gutbettwalzenmühle hat den Vorteil, dass die Anlage im Kreislaufbetrieb betrieben werden und somit die Anzahl von Gutbettwalzenmühlen oder auch anderen Mahlstufen verringert werden kann, was zu Kosteneinsparungen und auch Energieeinsparungen führt.

Besonders bevorzugt ist der Trennstufe eine weitere Gutbettwalzenmühle nachgeschaltet zum weiteren Vermahlen des feineren Mahlprodukts.

Dies hat den Vorteil, dass die weitere Gutbettwalzenmühle zur optimalen Vermahlung des feineren Mahlprodukts andere Prozessparameter wie beispielsweise der Geschwindigkeit der Walzen oder auch des Mahlspalts aufweisen kann.

Ein weiterer Aspekt ist gerichtet auf eine Gutbettwalzenmühle zur Durchführung eines Verfahrens wie oben beschrieben. Diese Gutbettwalzenmühle umfasst eine erste Walze und eine zweite Walze, wobei zumindest eine der zwei Walzen als Profilwalze ausgebildet ist mit zumindest einer abschnittsweisen Vertiefung in der Walzenoberfläche. Diese abschnittsweise Vertiefung ist insbesondere im Wesentlichen parallel zur Längsachse der Profilwalze ausgebildet. Die abschnittsweise Vertiefung ist zumindest bei Rotation der Profilwalze selbstreinigend.

Wie bereits obenstehend erläutert, wird die selbstreinigende Eigenschaft der abschnittsweisen Vertiefung durch die geometrische Ausgestaltung und/oder durch die Oberflächeneigenschaften der abschnittsweisen Vertiefung erreicht.

Dies hat wie obenstehend erläutert den Vorteil, dass auch bei Verwendung einer Profilwalze der Einzug von Mahlgut in den Mahlspalt im Betrieb dauerhaft zuverlässig erfolgt.

Vorzugsweise erstreckt sich die abschnittsweise Vertiefung zumindest über die gesamte Länge der Profilwalze, die bei bestimmungsgemässen Gebrauch mit dem Mahlgut in Kontakt steht. Mit anderen Worten ist die abschnittsweise Vertiefung in Umfangsrichtung als abschnittsweise Vertiefung ausgebildet.

Bevorzugt ist zur Einstellung eines Mahlspalts zwischen den beiden Walzen im Betrieb zumindest eine der zwei Walzen in einer Richtung im Wesentlichen senkrecht zur Rotationsrichtung einer der zwei Walzen beweglich gelagert. Eine Dämpfung bezüglich einer Auslenkung in der Richtung, in der die Walze beweglich gelagert ist, ist einstellbar und/oder der Mahlspalt ist fest einstellbar.

Im Sinne der vorliegenden Anmeldung bedeutet eine feste Einstellung des Mahlspalts eine unendliche Dämpfung, da bei fest eingestelltem Mahlspalt bei bestimmungsgemässen Gebrauch im Wesentlichen keine Schwingungen der Walzen zueinander möglich sind.

Besonders bevorzugt weist zumindest eine abschnittsweise Vertiefung in Umfangsrichtung der Profilwalze im Mittel eine Breite im Bereich von 0.5 mm bis 20 mm auf. Insbesondere ist diese Breite im Mittel im Bereich von 2 mm bis 10 mm und weiter insbesondere im Bereich von 4 mm bis 6 mm.

Unter dem Mittel der Breite wird im Sinne der vorliegenden Anmeldung der Mittelwert der Breite entlang der Längsrichtung, d. h. der längsten Ausdehnung der abschnittsweisen Vertiefung, verstanden.

Ganz besonders bevorzugt weist die zumindest eine abschnittsweise Vertiefung der Profilwalze in radialer Richtung der Walze im Mittel eine Tiefe im Bereich von 0,3 mm bis 10 mm auf. Bevorzugt liegt die Tiefe im Bereich von 0,5 mm bis 5 mm und besonders bevorzugt von 0,7 mm bis 1,8 mm.

Im Sinne der vorliegenden Anmeldung wird unter dem Mittel einer Tiefe der abschnittsweisen Vertiefung der Mittelwert der tiefsten Stelle entlang der grössten Ausdehnung der abschnittsweisen Vertiefung verstanden.

Bevorzugt weist die Walzenoberfläche mit der zumindest einen abschnittsweisen Vertiefung der Profilwalze in einem Schnitt zwischen Walzenoberfläche und der Fläche der Vertiefung, die die Walzenoberfläche schneidet, im Mittel einen Innenwinkel von 100° bis 170° auf. Bevorzugt schliesst die Walzenoberfläche mit der zumindest einen abschnittsweisen Vertiefung einen Winkel von 120° bis 150° und besonders bevorzugt von 130° bis 140° ein.

Unter einem Innenwinkel wird im Sinne der vorliegenden Anmeldung ein der Längsachse der Profilwalze zugewendeter Winkel auf der Innenseite der Walzenoberfläche verstanden in einer Schnittebene senkrecht zur Längsachse.

Unter einem Mittel eines Innenwinkels wird im Sinne der vorliegenden Anmeldung ein Mittelwert entlang eines Abschnitts zwischen der Walzenoberfläche und der abschnittsweisen Vertiefung verstanden.

Diese Ausgestaltung wie oben beschrieben im Hinblick auf einen der Parameter Breite, Tiefe und Innenwinkel oder Kombinationen daraus hat den Vorteil, dass die abschnittsweise Vertiefung zumindest bei Rotation der Profilwalze selbstreinigend ist, wodurch der Betrieb langfristig zuverlässig erfolgen kann und zudem aufwändige Reinigungsvorrichtungen, die kostspielig sind, nicht benötigt werden.

Besonders bevorzugt weist die Profilwalze zumindest zwei in Umfangsrichtung voneinander beabstandete, abschnittsweise Vertiefungen auf. Diese in Umfangrichtung voneinander beabstandeten abschnittsweisen Vertiefungen weisen einen mittleren Abstand im Bereich von 0,15 mm bis 10 mm, bevorzugt von 0,15 mm bis 5 mm und besonders bevorzugt von 0,15 mm bis 0,5 mm auf.

Unter dem mittleren Abstand zwischen den abschnittsweisen Vertiefungen wird der mittlere Abstand entlang der längsten Ausdehnung der abschnittsweisen Vertiefung verstanden, wobei der Abstand zwischen den beiden einander zugewandten Seiten der abschnittsweisen Vertiefungen bestimmt wird.

Diese Ausgestaltung mit zumindest zwei abschnittsweisen Vertiefungen weist den Vorteil auf, dass die Vermahlung des gröberen Mahlguts an der Walzenoberfläche zuverlässig erfolgen und eine Gutbettsituation in den Vertiefungen entstehen kann zur Vermahlung des feineren Mahlguts.

Ganz besonders bevorzugt weist die abschnittsweise Vertiefung der Profilwalze einen ebenen Flächenabschnitt auf. Bevorzugt ist dieser Flächenabschnitt im Wesentlichen senkrecht zum Radius der Profilwalze angeordnet.

Unter einem ebenen Flächenabschnitt werden im Sinne der vorliegenden Anmeldung keine gekrümmten bzw. gebogenen Flächenabschnitte verstanden, wobei jedoch auch ein derartiger Flächenabschnitt mit einer üblichen Oberflächenrauheit und / oder im Betrieb üblicherweise auftretenden Beschädigungen wie beispielsweise Kratzer als eben gilt.

Diese hat den Vorteil der weiteren Verbesserung der Selbstreinigung der abschnittsweisen Vertiefung.

Bevorzugt weist die erste Walze und/oder die zweite Walze der Gutbettwalzenmühle einen Durchmesser im Bereich von 400 mm bis 1000 mm und bevorzugt von 600 mm bis 800 mm auf.

Dieser im Gegensatz zu konventionellen Walzenstühlen grosse Durchmesser hat den Vorteil, dass der Produkteinzug verbessert wird.

Ein weiterer Aspekt ist gerichtet auf die Verwendung einer Gutbettwalzenmühle wie oben beschrieben zur Herstellung von Mehlen und/oder Griessen aus Getreide, Kakao, Sonnenblumenkernen und Reis oder beliebigen Kombinationen daraus gemäss dem oben beschriebenen Verfahren.

Diese Verwendung hat die oben beschriebenen Vorteile.

Ein zusätzlicher Aspekt der vorliegenden Erfindung ist gerichtet auf eine Gutbettwalzenmühle mit einer Zufuhröffnung, einer Abfuhröffnung, einer ersten Walze und einer zweiten Walze, wobei zumindest eine der zwei Walzen in einer Richtung im Wesentlichen senkrecht zur Rotationsrichtung einer der zwei Walzen beweglich gelagert ist zur Einstellung eines Mahlspalts zwischen den zwei Walzen, wobei die Walzen derart zueinander arretierbar sind, dass bei bestimmungsgemässem Gebrauch im Wesentlichen keine Schwingungen der Walzen zueinander möglich sind, wobei die Gutbettwalzenmühle weiterhin einen Materialschacht oder Trichter zur Erzeugung eines Gutbetts im Einzugsbereich zwischen den Walzen umfasst, und wobei die Abführöffnung über eine Trennstufe mittels einer Rückführungsanordnung mit der Einfuhröffnung verbunden ist.

Die alternative Gutbettwalzenmühle kann insbesondere mit den zu dieser Gutbettwalzenmühle offenbarten Ausführungsformen kombiniert werden.

Ein weiterer Aspekt betrifft ein Oberflächensegment zur Bildung einer insbesondere profilierten Walzenoberfläche einer Walze. Insbesondere wird eine Walze für eine Gutbettwalzenmühle wie oben beschrieben gebildet. Das Oberflächensegment ist an einem Walzenkörper zur Bildung der Walze mittels eines Befestigungsmittels lösbar befestigbar. In Umfangsrichtung des Walzenkörpers überstreicht das Oberflächensegment einen Winkelbereich von 22° bis 90°, bevorzugt von 30° bis 45° und besonders bevorzugt von 32° bis 40°.

Der modulare Aufbau der Walze aus einem Walzenkörper und Oberflächensegmenten hat den Vorteil, dass die Oberflächensegmente als Verschleissteile dienen, die kostengünstig und mit geringem Aufwand austauschbar sind. Zudem weisen die Oberflächensegmente den Vorteil auf, dass in Abhängigkeit von dem Durchmesser des Walzenkörpers der überstrichene Winkelbereich durch die Oberflächensegmente wählbar ist, so dass die Oberflächensegmente durch deren entsprechende Grösse einfach handhabbar und nicht zu schwer sind.

Insbesondere ist die Walze umfassend Oberflächensegmente und Walzenkörper als erste Walze und/oder zweite Walze in einer Gutbettwalzenmühle wie oben beschrieben verwendbar.

Bevorzugt ist das Oberflächensegment im Querschnitt im Wesentlichen ringsegmentförmig ausgebildet.

Unter dem Querschnitt durch ein Oberflächensegment wird vorliegend verstanden, dass der Schnitt bei bestimmungsgemässen Gebrauch des Oberflächensegments senkrecht zur Längsachse der Walze erfolgt.

Ringsegmentförmige Oberflächensegmente weisen den Vorteil auf, dass weniger Material für die Herstellung der Oberflächensegmente verwendet wird, was die Oberflächensegmente kostengünstiger und leichter macht, was die Handhabung insbesondere bei der Montage oder Demontage erleichtert.

Besonders bevorzugt ist das Oberflächensegment mit einer Drehmomentübertragungseinrichtung wirkverbindbar, derart, dass ein Drehmoment von dem Walzenkörper auf das Oberflächensegment übertragbar ist.

Unter einer "Drehmomentübertragungseinrichtung" wird im Sinne der vorliegenden Anmeldung eine derartige Einrichtung verstanden, dass das im Betrieb auf den Walzenkörper ausgeübte Drehmoment zum Antreiben der Walze zuverlässig auf die Oberflächensegmente übertragbar ist, so dass die Oberflächensegmente im Betrieb nicht ungewollt vom Walzenkörper durch die im Betrieb auftretenden Kräfte gelöst werden. Üblicherweise werden die Oberflächensegmente mit als Schrauben ausgebildeten Befestigungsmitteln an dem Walzenkörper befestigt, wobei die Schrauben unter Umständen jedoch nicht ausreichend stabil ausgebildet werden können, so dass bei auftretenden grossen Scherkräften im Betrieb Oberflächensegmente abgelöst werden können, was zu vermeiden ist; eine zusätzliche Drehmomentübertragungseinrichtung führt in einem derartigen Fall zu einem zuverlässigeren und damit kostengünstigeren Betrieb.

Ganz besonders bevorzugt weist das Oberflächensegment auf der dem Walzenkörper zugewandten Seite eine Oberflächensegmentnut auf zum Eingreifen für die Drehmomentübertragungseinrichtung.

Dies hat den Vorteil, dass durch das Eingreifen der Drehmomentübertragungseinrichtung in die Oberflächensegmentnut eine zuverlässige Übertragung des Drehmoments von dem Walzenkörper auf das Oberflächensegment ermöglicht wird, da die Fläche für die Wirkverbindung zwischen Walzenkörper und Oberflächensegment für die Drehmomentübertragung vergrössert wird, was Überlastungen vermeidet und daher den Betrieb zuverlässiger macht.

Besonders bevorzugt verläuft die Oberflächensegmentnut bei bestimmsgemässen Gebrauch im Wesentlichen parallel zur Längsachse der Walze.

Dies hat den Vorteil der weiteren Reduzierung von punktuellen Spitzenbelastungen auf das Oberflächensegment, wodurch der Betrieb weiter zuverlässiger wird.

Ein zusätzlicher Aspekt betrifft ein Set umfassend Oberflächensegmente wie vorstehend beschrieben zur Bildung einer geschlossenen Walzenoberfläche einer Walze. Das Set umfasst 4 bis 16, bevorzugt 8 bis 12, besonders bevorzugt 9 bis 11 und ganz besonders bevorzugt 10 Oberflächensegmente.

Unter der Bildung einer "geschlossenen" Walzenoberfläche einer Walze wird im Sinne der vorliegenden Anmeldung eine im Wesentlichen in Umfangsrichtung ohne Unterbrechung der Walzenoberfläche ausgebildete Oberfläche verstanden. Mit anderen Worten ist also im Bereich der Walze, die bei bestimmungsgemässen Gebrauch mit Gut in Kontakt kommt, der Walzenkörper vollständig durch Oberflächensegmente abgedeckt.

Bevorzugt umfasst das Set eine Drehmomentübertragungseinrichtung zwischen Walzenkörper und Oberflächensegment. Insbesondere umfasst das Set die gleiche Anzahl an Drehmomentübertragungseinrichtungen wie Oberflächensegmente. Weiter insbesondere ist die Drehmomentübertragungseinrichtung als Stab ausgebildet zum Eingreifen in eine Oberflächensegmentnut des Oberflächensegments, wobei der Stab bevorzugt im Querschnitt zumindest abschnittweise winklig und insbesondere keilförmig oder rechteckig ausgebildet ist.

Ein weiterer Aspekt betrifft eine Walze umfassend zumindest ein Oberflächensegment wie oben beschrieben und einen Walzenkörper. Das Oberflächensegment ist mittels eines Befestigungsmittels lösbar an dem Walzenkörper befestigt. Die Walze umfasst eine Drehmomentübertragungseinrichtung zur Drehmomentübertragung vom Walzenkörper auf das Oberflächensegment.

Bevorzugt weist der Walzenkörper eine Walzennut auf, in der die Drehmomentübertragungseinrichtung lösbar befestigbar ist.

Dies hat den Vorteil der zuverlässigen Übertragung des Drehmoments vom Walzenkörper auf die Drehmomentübertragungseinrichtung unter Vermeidung der Erzeugung von punktuellen Spitzenbelastungen, was den Betrieb der Walze zuverlässiger macht.

Besonders bevorzugt ist die Drehmomentübertragungseinrichtung als Stab ausgebildet zum gleichzeitigen Eingreifen in die Walzennut und eine Oberflächensegmentnut des Oberflächensegments.

Ganz besonders bevorzugt ist der Stab im Querschnitt zumindest abschnittweise winklig und bevorzugt keilförmig oder rechteckig ausgebildet.

Dies hat den Vorteil der besonders zuverlässigen Übertragung des Drehmoments von dem Walzekörper auf den Stab und vom Stab auf das Oberflächensegment, in dessen Oberflächensegmentnut der Stab eingreift.

Unter dem Begriff "winklig" wird im Sinne der vorliegenden Anmeldung verstanden, dass der Stab im Querschnitt zumindest einen rechten Winkel, einen spitzen Winkel oder einen stumpfen Winkel oder beliebige Kombinationen daraus aufweist.

Bevorzugt umfasst der Walzenkörper eine Auswuchteinrichtung.

Dies hat den Vorteil, dass eine unsymmetrische Gewichtsverteilung bezogen auf die Längsachse des Walzenkörpers, um die die Walze im Betrieb rotiert, zu hohen Lagerbelastungen oder Schwingungen führen kann, was mittels der Auswuchteinrichtung ausgleichbar ist. Hierdurch wird also der Betrieb zuverlässiger bei geringerem Verschleiss, was die Kosten verringert.

Besonders bevorzugt ist die Auswuchteinrichtung als zumindest abschnittsweise im Walzenkörper angeordnete Aussparung ausgebildet. Die Aussparung ist insbesondere als Bohrung ausgebildet.

Die Aussparung ist im Wesentlichen parallel zur Längsachse des Walzenkörpers angeordnet, wobei in die Aussparung zumindest ein Auswuchtgewicht einsetzbar ist. Insbesondere ist das Auswuchtgewicht aus Blei hergestellt.

Insbesondere weist die Walze in Umfangsrichtung voneinander beabstandete Aussparungen auf, derart, dass in die jeweiligen Aussparungen entsprechende Auswuchtgewichte einsetzbar sind zur Auswuchtung der Walze.

Weitere Merkmale und Vorteile der Erfindung werden zum besseren Verständnis nachfolgend anhand von Ausführungsbeispielen näher erläutert, ohne dass die Erfindung auf die Ausführungsbeispiele zu beschränken ist. Es zeigen:
- Figur 1:: Schematische Seitenansicht einer erfindungsgemässen Gutbettwalzenmühle mit Schüttgut;
- Figur 2:: schematische Draufsicht auf eine alternative erfindungsgemässe Gutbettwalzenmühle mit Schüttgut;
- Figur 3:: schematische Darstellung eines Profils einer Profilwalze;
- Figur 4:: alternatives Profil einer Profilwalze in schematischer Darstellung;
- Figur 5:: schematische Darstellung einer erfindungsgemässen Gutbettwalzenmühle mit einer Trennstufe und Produktzuführung;
- Figur 6:: alternative Anordnung einer erfindungsgemässen Gutbettwalzenmühle mit Auflöser, Trennstufe sowie Produktrückführung;
- Figur 7:: Flussdiagramm eines erfindungsgemässen Verfahrens unter Verwendung von zwei Gutbettwalzenmühlen;
- Figur 8:: schematische Darstellung eines vergrösserten Ausschnitts einer erfindungsgemässen Gutbettwalzenmühle mit zwei Profilwalzen und Schüttgut;
- Figur 9:: schematische Seitenansicht einer alternativen erfindungsgemässen Gutbettwalzenmühle mit Niveausensor im Zufuhrtrichter;
- Figur 10:: Anordnung einer erfindungsgemässen Gutbettwalzenmühle mit mehreren Trennstufen.
- Figur 11:: Perspektivische Darstellung einer Walze bestehend aus Walzenkörper und Oberflächensegmenten in teilweiser Explosionsdarstellung;
- Figur 12:: Schnitt entlang der Längsachse durch eine Walze gemäss Figur 11;
- Figur 13:: Vorderansicht parallel zur Längsachse der Walze gemäss Figur 11;
- Figur 14:: Schnittdarstellung einer Walze gemäss Figur 12 entlang der Schnittebene B;
- Figur 15:: Perspektivische Darstellung eines Oberflächensegments mit sichtbarer Walzenoberfläche;
- Figur 16:: Perspektivische Darstellung des Oberflächensegments gemäss Figur 15 von unten.

In Figur 1 ist in einer schematischen Seitenansicht eine Gutbettwalzenmühle 9 dargestellt. Eine Schüttung 6 umfasst feineres Mahlgut 5 sowie gröberes Mahlgut 7, welches durch die Rotation in Richtung r der zwei Walzen 10 und 11 in den Mahlspalt d eingezogen wird.

Die Walze 10 ist beweglich gelagert in Richtung s, **d. h.** senkrecht zur Rotationsrichtung, wodurch ein Mahlspalt d einstellbar ist. Die Walzen 10 und 11 weisen beide einen Durchmesser w von 600 mm auf und sind zur Rotation in Richtung r mittels der Lager 20 gelagert. Die Walzen weisen eine glatte Walzenoberfläche 19 auf. Das Lager 20 weist zur Vermeidung von Schwingungen eine Dämpfungseinrichtung 26 auf, welche als pneumatische Dämpfung ausgebildet ist.

Der Mahlspalt d ist im vorliegenden Fall variabel in Abhängigkeit vom eingezogenen Schüttgut 6, wobei ein in Richtung des Mahlspalts d wirkender Druck durch die Walzen 10 und 11 so eingestellt ist, dass das feinere Mahlgut 5 mittels einer gepackten Partikelschüttung im Mahlspalt d vermahlen wird und das gröbere Mahlgut 7 im Mahlspalt d durch direkten Kontakt mit den Walzen 10 und 11 zerkleinert wird. Die Gutbettwalzenmühle 9 weist dabei die dem Fachmann an sich bekannte Dämpfungseinrichtung 26 auf, um das Entstehen von Schwingungen der Walzen zueinander zu vermeiden.

Die Walze 10 weist eine Umfangsgeschwindigkeit von 1 m/s auf und die Walze 11 eine Umfangsgeschwindigkeit von 1,5 m/s. Das Geschwindigkeitsverhältnis zwischen den Walzen 10 und 11 liegt daher bei 1,5 : 1.

Im Betrieb wird nun durch Rotation der Walzen in Richtung r Schüttgut 6 umfassend feineres Mahlgut 5 und gröberes Mahlgut 7 in die Gutbettwalzenmühle 9 eingezogen. Zwischen den beiden Walzen im Mahlspalt **d,** der hier auf einen Wert von 1 mm eingestellt ist, bildet sich bezüglich des feineren Mahlguts eine gepackte Partikelschüttung, wodurch das feinere Mahlgut vermahlen wird.

Das gröbere Mahlgut 7 berührt zumindest im Bereich des Mahlspalts d die erste Walze 10 und die zweite Walze 11, so dass dieses gröbere Mahlgut stark zerkleinert wird.

Nach der Vermahlung wird nun das Mahlprodukt 17, bei dem es sich beispielsweise um Mehl handeln kann, aus der Gutbettwalzenmühle abgeführt.

In Figur 2 ist in schematischer Darstellung eine Draufsicht auf eine Gutbettwalzenmühle 9 im Wesentlichen gemäss Figur 1 dargestellt.

Von hier an und im Folgenden bedeuten gleiche Referenzzeichen gleiche Komponenten in den Figuren.

Im Unterschied zur Gutbettwalzenmühle 9 gemäss Figur 1 sind hier beide Walzen beweglich gelagert in Richtung **s.** Im Betrieb zur Vermahlung sind die Walzen drehbar um die Längsachse 21 mittels der hier nicht gezeigten Lager, welche beide eine als Stossdämpfer ausgebildete, hier nicht gezeigte Dämpfungseinrichtung umfassen.

Im Unterschied zur Figur 1 ist hier der Mahlspalt d im Betrieb fest eingestellt auf einen Wert von 1 mm. Im vorliegenden Fall wird Getreide 1 als gröberes Mahlgut vermahlen und Griess 3 als feineres Mahlgut.

Die Walze 10 hat im vorliegenden Fall eine Umfangsgeschwindigkeit von 0,8 m/s und die Walze 11 eine Umfangsgeschwindigkeit von 2,4 m/s. Somit liegt ein Geschwindigkeitsverhältnis von 3 : 1 vor.

Ein weiterer Unterschied zur Figur 1 ist, dass die Walze 10 im vorliegenden Fall als Profilwalze mit einem hier nicht gezeigten Profil ausgebildet ist.

In Figur 3 ist ein Ausschnitt eines Profils einer Walze in schematischer Darstellung gezeigt.

Das Profil weist zwei vollständig dargestellte, abschnittsweise Vertiefungen 18 mit einer mittleren Tiefe t von 1,2 mm auf, wobei die abschnittsweisen Vertiefungen 18 einen ebenen Flächenabschnitt 27 senkrecht zum Radius der Profilwalze aufweisen. Der ebene Flächenabschnitt 27 schliesst also einen Winkel p = 90° mit dem als gestrichelte Linie angedeuteten Radius der Walze ein. Eine Breite b der Vertiefung 18 beträgt 4,3 mm und ein Abstand k zwischen den abschnittsweisen Vertiefungen auf der Walzenoberfläche 19 beträgt 0,2 mm. Der Innenwinkel a beträgt 135°.

Beidseitig der abschnittsweisen Vertiefungen 18 bezogen auf Figur 3 weist die Walze hier nicht dargestellte weitere abschnittsweise Vertiefungen auf.

In Figur 4 ist ein alternatives Profil einer Profilwalze als Ausschnitt dargestellt. Die Profilwalze weist eine Vertiefung 18 mit einer Breite b von 7 mm und einer Tiefe t von 1,8 mm auf. Die abschnittsweise Vertiefung 18 ist im Gegensatz zu Figur 3 nicht symmetrisch ausgebildet und weist auf der in Umfangsrichtung einen Seite einen Winkel a von 120° und auf der in Umfangsrichtung anderen Seite einen Winkel a' von 140° auf.

In Figur 5 ist schematisch eine Anlage 24 umfassend eine Gutbettwalzenmühle 9 mit zwei Walzen 10 und 11 dargestellt. Die Walzen 10 und 11, welche beide als Profilwalzen mit einem Profil gemäss Figur 3 ausgestaltet sind, sind auf einen festen Mahlspalt d von 0,1 mm eingestellt. Die Gutbettwalzenmühle 9 weist eine Zufuhröffnung 15 für das Schüttgut 6, hier Reis, und eine Abfuhröffnung 16 für das Mahlprodukt 17 auf. Das Mahlprodukt 17 wird mittels einer Förderanordnung 25 in eine Trennstufe 14, die hier als Zickzack-Sichter ausgebildet ist, gefördert. Im Zick-zack-Sichter wird das Mahlprodukt 17 in feineres Mahlprodukt 12 und gröberes Mahlprodukt 13 getrennt. Diese Trennung erfolgt im Wesentlichen aufgrund der physikalischen Eigenschaften der Partikel wie beispielsweise der Grösse, der Schwebeeigenschaften und dem spezifischen Gewicht oder Kombinationen aus diesen Eigenschaften. Mittels einer Rückführungsanordnung 23 wird das gröbere Mahlprodukt 13 wieder in die Zufuhröffnung 15 der Gutbettwalzenmühle 9 gefördert. Feineres Mahlprodukt 12 wird aus der Anordnung 24 hier als Mehl abgeführt.

In Figur 6 ist eine weitere erfindungsgemässe Anordnung 24 dargestellt, die als Trennstufe 14 einen Plansichter aufweist und zusätzlich zwischen Gutbettwalzenmühle 9 und Trennstufe 14 einen Auflöser 22. Der Auflöser 22 ist als Prallauflöser ausgebildet, wie er dem Fachmann beispielsweise aus der WO 2010/000811 A1 bekannt ist. Als Schüttgut 6 wird hier Kakao verwendet.

In Figur 7 ist ein Flussdiagramm eines erfindungsgemässen Verfahrens dargestellt. Schüttgut **6,** hier Sonneblumenkerne, wird einer Gutbettwalzenmühle 9 zugeführt und in dieser vermahlen. Das Mahlprodukt wird einer Trennstufe 14 zugeführt, in der das Mahlprodukt in feineres Mahlprodukt 12 und gröberes Mahlprodukt 13 getrennt wird. Das gröbere Mahlprodukt 13 wird in die Gutbettwalzenmühle 9 zurückgefördert.

Das feinere Mahlprodukt 12 wird im vorliegenden Fall einer weiteren Gutbettwalzenmühle 9 zugeführt, wobei dieser weiteren Gutbettwalzenmühle eine weitere Trennstufe 14 nachgeschaltet ist. In dieser wird das Mahlprodukt aus der weiteren Gutbettwalzenmühle 9 erneut in feineres Mahlprodukt 12 und gröberes Mahlprodukt 13 getrennt, wobei das gröbere Mahlprodukt 13 wieder in die weitere Gutbettwalzenmühle 9 zurückgefördert wird. Das feinere Mahlprodukt 12 kann nun als Mehl weiterverarbeitet werden.

In Figur 8 ist in schematischer Darstellung ausschnittsweise eine Gutbettwalzenmühle 9 dargestellt. Die erste Walze 10 und die zweite Walze 11 sind jeweils mit Profilen gemäss Figur 3 ausgebildet. Die Walzen rotieren in Rotationsrichtung r, wobei die Walze 10 eine Umfangsgeschwindigkeit von 3 m/s aufweist und die Walze 11 eine Umfangsgeschwindigkeit von 0,5 m/s, d.h. die Walzen weisen ein Geschwindigkeitsverhältnis von 6 : 1 auf.

Ein Mahlspalt d ist fest eingestellt auf einen Wert von 0,8 mm, wobei keine Dämpfungseinrichtung vorgesehen ist. Der Abstand k beträgt 0,3 mm.

Das Schüttgut 6 umfasst Griess als feineres Mahlgut und Schalenteile 4 sowie hier nicht gezeigtes Getreide als gröberes Mahlgut, welches wie zu Figur 1 beschrieben vermahlen wird.

In Figur 9 ist eine Gutbettwalzenmühle 9 gemäss Figur 1 dargestellt. In einem Zufuhrtrichter 31 befindet sich Mahlgut 8, welches eine Schüttung bildet. Eine Zufuhr von Mahlgut 8 in den Zufuhrtrichter 31 ist hier nicht gezeigt.

Der Zufuhrtrichter 31 umfasst einen Niveausensor 30 zur Messung des Niveaus an Mahlgut 8 im Zufuhrtrichter 31. Aufgrund des gemessenen Niveaus an Mahlgut 8 im Zufuhrtrichter 31 kann beispielsweise die Umfangsgeschwindigkeit zumindest einer der Walzen 10 oder 11 eingestellt werden.

Fällt das Niveau an Mahlgut 8 beispielsweise unter einen vorbestimmten Wert, so kann durch Reduzierung der Umfangsgeschwindigkeit zumindest einer der Walzen 10 oder 11 das Niveau an Mahlgut 8 im Zufuhrtrichter 31 erhöht werden, da durch diese Massnahme der Durchsatz durch die Gutbettwalzenmühle 9 verringert wird, während Mahlgut 8 weiterhin in den Zufuhrtrichter 31 zugeführt wird.

Durch eine Erhöhung der Umfangsgeschwindigkeit zumindest einer der Walzen 10 oder 11 kann das Niveau an Mahlgut 8 im Zufuhrtrichter 31 verringert werden, da durch diese Massnahme der Durchsatz durch die Gutbettwalzenmühle 9 erhöht wird, während Mahlgut 8 weiterhin in den Zufuhrtrichter 31 zugeführt wird.

Es ist auch möglich, aufgrund der Messung mit dem Niveausensor 30 die Zufuhr von Mahlgut 8 in den Zufuhrtrichter 31 zu steuern, um das Niveau im Zufuhrtrichter 31 zu erhöhen oder zu verringern bei konstantem Durchsatz durch die Gutbettwalzenmühle 9.

Ein Unterschied zur Figur 1 ist, dass die Walzen 10 und 11 als Profilwalzen mit einem hier nicht gezeigten Profil ausgebildet sind.

In Figur 10 ist eine weitere alternative erfindungsgemässe Anordnung 24 dargestellt, die als Trennstufen 14 einen Plansichter und einen Zick-Zack-Sichter aufweist.

Über einer Gutbettwalzenmühle 9 befindet sich eine Schüttung 6, hier eine Mischung aus Reis und Getreide, aus Mahlgut. Das Mahlgut wird in der Gutbettwalzenmühle 9 in Mahlprodukt vermahlen, welches anschliessend in den Plansichter gefördert wird.

In dem Plansichter wird das Mahlprodukt in ein feineres Mahlprodukt 12, mittleres Mahlprodukt 29 und gröberes Mahlprodukt 13 getrennt. Zudem wird eine weitere Fraktion aus dem Plansichter als Mehl 2 abgeführt. Das mittlere Mahlprodukt 29 wird in eine weitere Trennstufe 14 gefördert, die hier als Zick-Zack-Sichter ausgebildet ist. Das mittlere Mahlprodukt 29 wird in dem Zick-Zack-Sichter in feineres Mahlprodukt und gröberes Mahlprodukt 13 getrennt, wobei der Zick-Zack-Sichter so eingestellt wird, dass das feinere Mahlprodukt im Wesentlichen Kleie 28 enthält. Der Massenanteil an Kleie 28 am Mahlgut liegt im Bereich von 1 Gew.-% bis 10 Gew.-% und insbesondere im Bereich von 3 Gew.-% bis 5 Gew.-% bezogen auf das Mahlgut.

Das feinere Mahlprodukt 12 und das gröbere Mahlprodukt 13 aus dem Plansichter sowie das gröbere Mahlprodukt 13 aus dem Zick-Zack-Sichter werden mittels der Rückführungsanordnung 23 in die Gutbettwalzenmühle 9 zurück gefördert.

In Figur 11 ist in perspektivischer Darstellung mit teilweiser Explosionsdarstellung eine Walze 32 bestehend aus einem Walzenkörper 42 und mehreren Oberflächensegmenten 33 dargestellt. Auf der vom Walzenkörper 42 abgewandten Seite weisen die Oberflächensegmente 33 eine Walzenoberfläche 19 auf.

Die Walze 32 weist eine Auswuchteinrichtung 36 auf, die durch mehrere Bohrungen im Wesentlichen parallel zur Längsachse der Walze 32 gebildet wird. In die Bohrungen sind hier nicht dargestellte Auswuchtgewichte aus Blei einsetzbar, wobei nach Einsetzung der Auswuchtgewichte die Bohrungen mittels Verschlusskappen 41 verschliessbar sind.

Der Walzenkörper 42 weist eine Walzennut 37 auf, in die eine als Stab ausgebildete Drehmomentübertragungseinrichtung 34 einsetzbar ist. Der Stab ist in der Walzennut 37 mittels einer als Schrauben ausgebildeten Übertragungsbefestigungseinrichtung 40 lösbar befestigbar. Der Stab ist dabei so ausgebildet, dass dieser nach Einsetzen in die Walzennut 37 in radialer Richtung aus der Walzennut 37 herausragt.

Die Oberflächensegmente 33 weisen auf der dem Walzenkörper 42 zugewandten Seite eine Oberflächensegmentnut 38 auf, in die der Stab, das heisst die Drehmomentübertragungseinrichtung 34, eingreifen kann. Zusätzlich sind als Schrauben ausgebildete Befestigungsmittel 35 vorgesehen, mittels der das Oberflächensegment lösbar mit dem Walzenkörper 42 verbindbar ist. Im montieren Zustand greift der Stab in die Oberflächensegmentnut 38 ein, wodurch eine zuverlässige Drehmomentübertragung im Betrieb vom Walzenkörper 42 auf das Oberflächensegment 33 gewährleistet wird.

In Figur 12 ist die Walze 32 gemäss Figur 11 in einer Schnittdarstellung parallel zur Längsachse gezeigt. Eine Segmentlänge o der Oberflächensegmente 33 beträgt etwa 400 mm.

In Figur 13 ist eine Vorderansicht parallel zur Längsachse 21 auf die Walze 32 gemäss Figur 11 dargestellt.

Die Walze 32 umfasst 10 Oberflächensegmente 33. In den durch die Oberflächensegmentnut und Walzennut gebildeten Bereich ist die als Stab ausgebildete Drehmomentübertragungseinrichtung 34 aufgenommen.

In Figur 14 ist in einer Schnittdarstellung parallel zur Achse B gemäss Figur 12 die Walze 32 dargestellt.

Die Walze 32 umfasst 10 Oberflächensegmente 33, die jeweils einen Winkelbereich m von 36° überstreichen. Die Oberflächensegmente 33 sind lösbar mit dem Walzenkörper 42 verbunden, wobei in den durch die Walzennut 37 und Oberflächensegmentnut 38 gebildeten Bereich ein rechteckiger Stab als Drehmomentübertragungseinrichtung 34 aufgenommen ist.

Figur 15 zeigt in perspektivischer Darstellung ein Oberflächensegment 33 mit Walzenoberfläche 19. In Figur 16 ist das Oberflächensegment 33 gemäss Figur 15 dargestellt in einer weiteren Perspektive von unten, in der die Oberflächensegmentnut 38 sichtbar ist.

## Patentansprüche

1. Verfahren zum Herstellen eines Mahlprodukts (1) bestehend aus Mehl (2) und/oder Griess (3) aus einem Material (6), das ausgewählt ist aus der Gruppe bestehend aus Getreide, Kakao, Sonnenblumenkernen und Reis oder Kombinationen daraus, umfassend die folgenden Schritte:
- Bereitstellen einer Gutbettwalzenmühle (9), umfassend eine Zufuhröffnung (15) und eine Abführöffnung (16),
- eine erste Walze (10) und eine zweite Walze (11), wobei
zumindest eine der zwei Walzen (10, 11) in einer Richtung (s) im Wesentlichen senkrecht zur Rotationsrichtung der anderen der zwei Walzen (10, 11) beweglich gelagert ist, und
sodass der Mahlspalt (d) zwischen der ersten und zweiten Walze (10, 11) einstellbar ist,
- Bereitstellen einer Schüttung des Materials (6), welche
aus Partikeln mit einer Grössenverteilung besteht, wobei eine erste Teilmenge der Schüttung des Materials (6) aus feinerem Mahlgut (5) besteht und eine zweite Teilmenge der Schüttung des Materials (6) aus gröberem Mahlgut (7) besteht;
- Einstellen des Mahlspaltes (d) derart, dass bei bestimmungsgemässem Gebrauch die erste und zweite Walze (10, 11) keine Schwingungen zueinander durchführen, wobei:
die erste Teilmenge der Schüttung (6) enthaltend feineres Mahlgut (5) eine gepackte Partikelschüttung im Mahlspalt (d) bildet und
einzelne Partikel der zweiten Teilmenge der Schüttung (6) enthaltend gröberes Mahlgut (7) in Kontakt mit der ersten Walze (10) und der zweiten Walze (11) der Gutbettwalzenmühle (9) stehen;
- Erzeugen eines Gutbetts im Einzugsbereich zwischen den Walzen aus einem Überangebot an Gut, mittels eines gefüllten Materialschachtes oder Trichters (31), so dass die erste und zweite Walze (10, 11) das Gut aus dem Einzugsbereich in den Mahlspalt (d) einziehen können;
- Vermahlen des Schüttguts (6) durch Ausübung eines Drucks auf die erste und zweite Walze (10, 11) in Richtung des Mahlspalts (d) der Gutbettwalzenmühle (9) zur Herstellung des Mahlprodukts (17), sodass Partikel des feineren Mahlgut (5) mittels einer gepackten Partikelschüttung im Mahlspalt (d) vermahlen werden, während Partikel des gröberen Mahlguts (7) im Mahlspalt (d) durch direkten Kontakt mit den Walzen (10, 11) zerkleinert werden; und
- Abführen des Mahlprodukts (17) durch die Abfuhröffnung (16),
wobei anschliessend an die Vermahlung des Schüttguts (2) das Mahlprodukt (17) in eine Trennstufe (14) gefördert wird zur Trennung in feineres Mahlprodukt (12) und gröberes Mahlprodukt (13), und wobei Mahlprodukt (12; 13) anschliessend in die Zufuhröffnung (15) zurückgefördert wird.

2. Verfahren gemäss Anspruch 1, **dadurch gekennzeichnet, dass** die erste Walze (10) und die zweite Walze (11) mit unterschiedlicher Geschwindigkeit rotieren, bevorzugt in einem Geschwindigkeitsverhältnis von grösser 1.1 : 1, besonders bevorzugt von grösser 2 : 1.

3. Verfahren gemäss einem der vorhergehenden Ansprüche, **dadurch gekennzeichnet, dass** der Trennstufe (14) eine weitere Gutbettwalzenmühle (9) nachgeschaltet ist zum weiteren Vermahlen des feineren Mahlprodukts (12).

4. Gutbettwalzenmühle (9) zum Herstellen von Mehl (2) und/oder Griess (3) aus Gut, insbesondere Getreide (1), Kakao, Sonnenblumenkernen und Reis oder beliebigen Kombinationen daraus, umfassend eine Zufuhröffnung (15), eine Abfuhröffnung (16), eine erste Walze (10) und eine zweite Walze (11), wobei zur Einstellung eines Mahlspalts (d) zwischen den zwei Walzen (10, 11) zumindest eine der zwei Walzen (10, 11) in einer Richtung (s) im Wesentlichen senkrecht zur Rotationsrichtung einer der zwei Walzen (10, 11) beweglich gelagert ist, **dadurch gekennzeichnet, dass** die Walzen (10, 11) derart zueinander arretierbar sind, dass bei bestimmungsgemässem Gebrauch im Wesentlichen keine Schwingungen der Walzen (10, 11) zueinander möglich sind, wobei die Gutbettwalzenmühle (9) weiterhin einen Materialschacht oder Trichter (31) zur Erzeugung eines Gutbetts im Einzugsbereich zwischen den Walzen (10, 11) umfasst, und wobei die Abführöffnung (16) über eine Trennstufe (14) mittels einer Rückführungsanordnung (23) mit der Einfuhröffnung (15) verbunden ist.

5. Gutbettwalzenmühle (9) gemäss Anspruche 4, **dadurch gekennzeichnet, dass** die Gutbettwalzenmühle (9) keine Dämpfungseinrichtung zur Dämpfung bezüglich einer Auslenkung in Richtung (s) der Walze aufweist.

6. Gutbettwalzenmühle (9) gemäss einem der Ansprüche 4 bis 5, **dadurch gekennzeichnet, dass** zumindest eine der zwei Walzen (10, 11) als Profilwalze ausgebildet ist mit zumindest einer abschnittsweisen Vertiefung (18) in der Walzenoberfläche (19), insbesondere im Wesentlichen parallel zur Längsachse der Profilwalze, und dass die abschnittsweise Vertiefung (18) zumindest bei Rotation der Profilwalze selbstreinigend **ist.**

7. Gutbettwalzenmühle (9) gemäss einem der Ansprüche 5 bis **6, dadurch gekennzeichnet, dass** die zumindest eine abschnittsweise Vertiefung (18) in Umfangsrichtung der Profilwalze im Mittel eine Breite (b) im Bereich von **0.5** mm bis 20 **mm,** bevorzugt 2 mm bis 10 mm und besonders bevorzugt von 4 mm bis 6 mm aufweist.

8. Gutbettwalzenmühle (9) gemäss einem der Ansprüche 4 bis 7, **dadurch gekennzeichnet, dass** die zumindest eine abschnittsweise Vertiefung (18) der Profilwalze in radialer Richtung im Mittel eine Tiefe (t) im Bereich von 0.3 mm bis 10 mm, bevorzugt von 0.5 mm bis 5 mm und besonders bevorzugt von 0.7 mm bis 1.8 mm aufweist.

9. Gutbettwalzenmühle (9) gemäss einem der Ansprüche 4 bis 8, **dadurch gekennzeichnet, dass** die Walzenoberfläche (19) mit der zumindest einen abschnittsweisen Vertiefung (18) der Profilwalze entlang eines Schnitts zwischen Walzenoberfläche und der Fläche der Vertiefung, die die Walzenoberfläche schneidet, im Mittel einen Innenwinkel (a) von 100° bis 170°, bevorzugt von 120° bis 150° und besonders bevorzugt von 130° bis 140° einschliesst.

10. Gutbettwalzenmühle (9) gemäss einem der Ansprüche 4 bis 9, **dadurch gekennzeichnet, dass** die Profilwalze zumindest zwei in Umfangsrichtung voneinander beabstandete, abschnittsweise Vertiefungen (18) aufweist, die in Umfangsrichtung einen mittleren Abstand (k) im Bereich von 0.15 mm bis 10 mm, bevorzugt von 0.15 mm bis 5 mm und besonders bevorzugt von 0.15 mm bis 0.5 mm aufweisen.

11. Gutbettwalzenmühle (9) gemäss einem der Ansprüche 4 bis 10, **dadurch gekennzeichnet, dass** die abschnittsweise Vertiefung (18) der Profilwalze einen ebenen Flächenabschnitt (27), insbesondere im Wesentlichen senkrecht zum Radius der Profilwalze, aufweist.

12. Gutbettwalzenmühle (9) gemäss einem der Ansprüche 4 bis 11, **dadurch gekennzeichnet, dass** die erste Walze (10) und/oder die zweite Walze (11) einen Durchmesser (w) im Bereich von 400 mm bis 1000 mm und bevorzugt von 600 mm bis 800 mm aufweisen.

13. Gutbettwalzenmühle (9) gemäss einem der Ansprüche 4 bis 11, **dadurch gekennzeichnet, dass**
wenigstens eine der zwei Walzen (10, 11, 32) einen Walzenkörper (42) und zumindest ein insbesondere im Querschnitt im Wesentlichen ringsegmentförmig ausgebildetes Oberflächensegment (33) umfasst;
das zumindest eine Oberflächensegment (33) zur Bildung einer insbesondere profilierten Walzenoberfläche (19) der wenigstens einen Walze (10, 11, 32) ist und in Umfangsrichtung des Walzenkörpers (42) einen Winkelbereich (m) von 22° bis 90°, bevorzugt von 30° bis 45° und besonders bevorzugt von 32° bis 40° überstreicht;
das zumindest eine Oberflächensegment (33) mittels eines Befestigungsmittels (35) lösbar an dem Walzenkörper (42) befestigt ist;
die Walze (32) eine Drehmomentübertragungseinrichtung (34) zur Drehmomentübertragung vom Walzenkörper (42) auf das Oberflächensegment (33) umfasst; und
der Walzenkörper (42) eine Auswuchteinrichtung (36) umfasst, wobei
die Auswuchteinrichtung (36) insbesondere als zumindest abschnittsweise im Walzenkörper (42) angeordnete Aussparung, insbesondere Bohrung, ausgebildet ist, wobei die Aussparung im Wesentlichen parallel zur Längsachse (21) des Walzenkörpers (42) angeordnet ist, und wobei in die Aussparung zumindest ein Auswuchtgewicht einsetzbar ist.

## Claims

1. A method of manufacturing a milled product (1) consisting of flour (2) and/or semolina (3) from a material (6) selected from the group consisting of cereals, cocoa, sunflower seeds and rice or combinations thereof, comprising the following steps:
- Providing a high-pressure roller mill (9) comprising a feed opening (15) and an outlet opening (16),
- a first roller (10) and a second roller (11), wherein
at least one of the two rollers (10, 11) is mounted movably in a direction (s) substantially perpendicular to the direction of rotation of the other of the two rollers (10, 11), and
so that the milling gap (d) between the first and second rollers (10, 11) can be adjusted,
- Providing a bulk material (6), which consists of particles with a size distribution, wherein a first partial amount of the bulk material (6) consists of finer material to be milled (5) and a second partial amount of the bulk material (6) consists of coarser material to be milled (7);
- setting the milling gap (d) in such a way that, when used as intended, the first and second rollers (10, 11) do not oscillate relative to one another, wherein:
the first partial amount of the bulk material (6) containing finer material to be milled (5) forms a packed particle bed in the milling gap (d), and
individual particles of the second partial amount of the bulk material (6) containing coarser material to be milled (7) are in contact with the first roller (10) and the second roller (11) of the high-pressure roller mill (9);
- creating a material bed in the feed area between the rollers from an oversupply of material by means of a filled material chute or hopper (31), so that the first and second rollers (10, 11) can draw the material from the feed area into the milling gap (d);
- milling the bulk material (6) by exerting a pressure on the first and second rollers (10, 11) in the direction of the milling gap (d) of the high-pressure roller mill (9) to produce the milled product (17), so that particles of the finer material to be milled (5) are milled by means of a packed particle bed in the milling gap (d), while particles of the coarser material to be milled (7) are comminuted in the milling gap (d) by direct contact with the rollers (10, 11); and
- discharging the ground product (17) through the outlet opening (16),
wherein, following the grinding of the bulk material (2), the milling product (17) is conveyed into a separation stage (14) for separation into finer milling product (12) and coarser milling product (13), and wherein milling product (12; 13) is subsequently conveyed back into the feed opening (15).

2. Method according to claim **1, characterized in that** the first roller (10) and the second roller (11) rotate at different speeds, preferably at a speed ratio of greater than 1.1 : 1, particularly preferably of greater than 2 : 1.

3. Method according to one of the preceding claims, **characterized in that** a further high-pressure roller mill (9) is provided downstream of the separation stage (14) for further milling of the finer grinding product (12).

4. A high-pressure roller mill (9) for producing flour (2) and/or semolina (3) from material, in particular cereals (1), cocoa, sunflower seeds and rice or any combinations thereof, comprising a feed opening (15), an outlet opening (16), a first roller (10) and a second roller (11), at least one of the two rollers (10, 11) being mounted movably in a direction (s) substantially perpendicular to the direction of rotation of one of the two rollers (10, 11) in order to set a milling gap (d) between the two rollers (10, 11), **characterized in that** the rollers (10, 11) can be locked relative to one another in such a way that, during intended use, essentially no oscillations of the rollers (10, 11) relative to one another are possible, the high-pressure roller mill (9) further comprising a material shaft or hopper (31) for producing a material bed in the feed region between the rollers (10, 11), and the outelt opening (16) being connected to the feed opening (15) via a separation stage (14) by means of a return arrangement (23).

5. High-pressure roller mill (9) according to claim 4, **characterized in that** the high-pressure roller mill (9) has no damping device for damping with respect to a deflection in the direction (s) of the roller.

6. High-pressure roller mill (9) according to one of claims 4 to 5, **characterized in that** at least one of the two rollers (10, 11) is designed as a profiled roller with at least one sectional depression (18) in the roller surface (19), in particular essentially parallel to the longitudinal axis of the profiled roller, and **in that** the sectional depression (18) is self-cleaning at least when the profiled roller rotates.

7. High-pressure roller mill (9) according to one of claims 5 to 6, **characterized in that** the at least one sectional depression (18) has an average width (b) in the range from 0.5 mm to 20 mm, preferably from 2 mm to 10 mm and particularly preferably from 4 mm to 6 mm in the circumferential direction of the profiled roller.

8. High-pressure roller mill (9) according to one of claims 4 to 7, **characterized in that** the at least one sectional depression (18) of the profiled roller has an average depth (t) in the radial direction in the range from 0.3 mm to 10 mm, preferably from 0.5 mm to 5 mm and particularly preferably from 0.7 mm to 1.8 mm.

9. High-pressure roller mill (9) according to one of claims 4 to 8, **characterized in that** the roller surface (19) with the at least one sectional depression (18) of the profiled roller along an intersection between the roller surface and the area of the depression intersecting the roller surface encloses on average an internal angle (a) of 100° to 170°, preferably of 120° to 150° and particularly preferably of 130° to 140°.

10. High-pressure roller mill (9) according to any one of claims 4 to 9, **characterized in that** the profiled roller has at least two recesses (18) spaced apart from each other in the circumferential direction and having an average spacing (k) in the circumferential direction in the range from 0.15 mm to 10 mm, preferably from 0.15 mm to 5 mm and particularly preferably from 0.15 mm to 0.5 mm.

11. High-pressure roller mill (9) according to any one of claims 4 to 10, **characterized in that** the sectional depression (18) of the profiled roller has a flat surface section (27), in particular substantially perpendicular to the radius of the profiled roller.

12. High-pressure roller mill (9) according to any one of claims 4 to 11, **characterized in that** the first roller (10) and/or the second roller (11) have a diameter (w) in the range from 400 mm to 1000 mm and preferably from 600 mm to 800 mm.

13. High-pressure roller mill (9) according to one of claims 4 to 11, **characterized in that**
at least one of the two rollers (10, 11, 32) comprises a roller body (42) and at least one surface segment (33) which is substantially annular in particular in cross-section;
the at least one surface segment (33) is for forming a particularly profiled roller surface (19) of the at least one roller (10, 11, 32) and covers an angular range (m) of 22° to 90°, preferably of 30° to 45° and particularly preferably of 32° to 40° in the circumferential direction of the roller body (42);
the at least one surface segment (33) is detachably fastened to the roller body (42) by means of a fastening means (35);
the roller (32) comprises a torque transmission device (34) for transmitting torque from the roller body (42) to the surface segment (33); and
the roller body (42) comprises a balancing device (36), wherein
the balancing device (36) is designed in particular as a recess, in particular a bore, arranged at least in sections in the roller body (42), wherein the recess is arranged substantially parallel to the longitudinal axis (21) of the roller body (42), and wherein at least one balancing weight can be inserted into the recess.

## Revendications

1. Procédé de fabrication d'un produit de mouture (1) constitué de farine (2) et/ou de semoule (3) à partir d'un matériau (6) choisi dans le groupe constitué par les céréales, le cacao, les graines de tournesol et le riz ou leurs combinaisons, comprenant les étapes suivantes:
- fournir un broyeur à cylindres de lit de matière (9), comprenant une ouverture d'alimentation (15) et une ouverture d'évacuation (16),
- un premier rouleau (10) et un deuxième rouleau (11), dans lequel
au moins un des deux rouleaux (10, 11) est monté mobile dans une direction (s) sensiblement perpendiculaire à la direction de rotation de l'autre des deux rouleaux (10, 11), et
de sorte que l'espace de broyage (d) entre les premier et deuxième rouleaux (10, 11) est réglable,
- la mise à disposition d'une masse de matériau (6) en vrac, qui
est constitué de particules ayant une distribution de taille, une première quantité partielle de la masse en vrac du matériau (6) étant constituée d'une matière broyée plus fine (5) et une deuxième quantité partielle de la masse en vrac du matériau (6) étant constituée d'une matière broyée plus grossière (7);
- réglage de l'espace de broyage (d) de telle sorte que, lors d'une utilisation conforme, le premier et le deuxième cylindres (10, 11) n'effectuent aucune oscillation l'un par rapport à l'autre, dans lequel:
la première quantité partielle de la masse en vrac (6) contenant une matière à broyer plus fine (5) forme une masse en vrac de particules tassée dans l'espace de broyage (d) et
des particules individuelles de la deuxième quantité partielle de la masse en vrac (6) contenant une matière à broyer plus grossière (7) sont en contact avec le premier cylindre (10) et le deuxième cylindre (11) du broyeur à cylindres de lit de matière (9) ;
- la création d'un lit de matière dans la zone d'alimentation entre les cylindres à partir d'une surabondance de matière, au moyen d'un puits de matière ou d'une trémie (31) remplie, de sorte que les premier et deuxième cylindres (10, 11) puissent aspirer la matière de la zone d'alimentation dans l'espace de broyage (d) ;
- Broyer le produit en vrac (6) en exerçant une pression sur le premier et le deuxième cylindre (10, 11) en direction de l'espace de broyage (d) du broyeur à cylindres de lit de matière (9) pour fabriquer le produit broyé (17), de sorte que des particules du produit broyé plus fin (5) sont broyées dans l'espace de broyage (d) au moyen d'une masse de particules tassée, tandis que des particules du produit broyé plus grossier (7) sont broyées dans l'espace de broyage (d) par contact direct avec les cylindres (10, 11) ; et
- l'évacuation du produit broyé (17) par l'ouverture d'évacuation (16),
dans lequel, à la suite du broyage du produit en vrac (2), le produit broyé (17) est transporté dans un étage de séparation (14) pour être séparé en un produit broyé plus fin (12) et un produit broyé plus grossier (13), et dans lequel le produit broyé (12 ; 13) est ensuite renvoyé dans l'ouverture d'alimentation (15).

2. Procédé selon la revendication 1, **caractérisé en ce que** le premier rouleau (10) et le deuxième rouleau (11) tournent à des vitesses différentes, de préférence dans un rapport de vitesse supérieur à 1,1 : 1, de manière particulièrement préférée supérieur à 2 : 1.

3. Procédé selon l'une des revendications précédentes, **caractérisé en ce que** l'étape de séparation (14) est suivie d'un autre broyeur à cylindres de lit de matière (9) pour la poursuite du broyage du produit de broyage plus fin (12) .

4. Broyeur à cylindres de lit de matière (9) pour la fabrication de farine (2) et/ou de semoule (3) à partir de matière, en particulier de céréales (1), de cacao, de graines de tournesol et de riz ou de toute combinaison de ceux-ci, comprenant une ouverture d'alimentation (15), une ouverture d'évacuation (16), un premier rouleau (10) et un deuxième rouleau (11), au moins l'un des deux rouleaux (10, 11) étant monté mobile dans une direction (s) essentiellement perpendiculaire à la direction de rotation de l'un des deux rouleaux (10, 11) pour régler un espace de broyage (d) entre les deux rouleaux (10, 11), **caractérisé en ce que** les cylindres (10, 11) peuvent être bloqués l'un par rapport à l'autre de telle sorte que, lors d'une utilisation conforme aux prescriptions, essentiellement aucune oscillation des cylindres (10, 11) l'un par rapport à l'autre n'est possible, le broyeur à cylindres de lit de matière (9) comprenant en outre un puits de matière ou une trémie (31) pour produire un lit de matière dans la zone d'alimentation entre les cylindres (10, 11), et l'ouverture d'évacuation (16) étant reliée à l'ouverture d'introduction (15) par l'intermédiaire d'un étage de séparation (14) au moyen d'un dispositif de retour (23).

5. Broyeur à cylindres de lit de matière (9) selon la revendication 4, **caractérisé en ce que** le broyeur à cylindres de lit de matière (9) ne présente pas de dispositif d'amortissement pour l'amortissement par rapport à une déviation dans la direction (s) du cylindre.

6. Broyeur à cylindres de lit de matière (9) selon l'une des revendications 4 à 5, **caractérisé en ce qu'**au moins l'un des deux cylindres (10, 11) est réalisé sous forme de cylindre profilé avec au moins un creux (18) par sections dans la surface du cylindre (19), en particulier sensiblement parallèle à l'axe longitudinal du cylindre profilé, et **en ce que** le creux (18) par sections est autonettoyant au moins lors de la rotation du cylindre profilé.

7. Broyeur à cylindres de lit de matière (9) selon l'une des revendications 5 à 6, **caractérisé en ce que** l'au moins un renfoncement (18) par sections dans la direction circonférentielle du cylindre profilé présente en moyenne une largeur (b) dans la plage de 0,5 mm à 20 mm, de préférence de 2 mm à 10 mm et de manière particulièrement préférée de 4 mm à 6 mm.

8. Broyeur à cylindres de lit de matière (9) selon l'une des revendications 4 à 7, **caractérisé en ce que** l'au moins un creux (18) par sections du cylindre profilé présente en moyenne, dans la direction radiale, une profondeur (t) dans la plage de 0,3 mm à 10 mm, de préférence de 0,5 mm à 5 mm et de manière particulièrement préférée de 0,7 mm à 1,8 mm.

9. Broyeur à cylindres de lit de matière (9) selon l'une quelconque des revendications 4 à 8, **caractérisé en ce que** la surface de cylindre (19) avec l'au moins une cavité partielle (18) du cylindre profilé le long d'une coupe entre la surface de cylindre et la surface de la cavité qui coupe la surface de cylindre, forme en moyenne un angle intérieur (a) de 100° à 170°, de préférence de 120° à 150° et de manière particulièrement préférée de 130° à 140°.

10. Broyeur à cylindres à lit de matière (9) selon l'une des revendications 4 à 9, **caractérisé en ce que** le cylindre profilé présente au moins deux creux (18) par sections, espacés l'un de l'autre dans la direction circonférentielle, qui présentent dans la direction circonférentielle une distance moyenne (k) dans la plage de 0,15 mm à 10 mm, de préférence de 0,15 mm à 5 mm et de manière particulièrement préférée de 0,15 mm à 0,5 mm.

11. Broyeur à cylindres de lit de matière (9) selon l'une des revendications 4 à 10, **caractérisé en ce que** l'évidement (18) par tronçon du cylindre profilé présente une portion de surface plane (27), notamment sensiblement perpendiculaire au rayon du cylindre profilé.

12. Broyeur à cylindres de lit de matière (9) selon l'une des revendications 4 à 11, **caractérisé en ce que** le premier cylindre (10) et/ou le deuxième cylindre (11) présentent un diamètre (w) dans la plage de 400 mm à 1000 mm et de préférence de 600 mm à 800 mm.

13. Broyeur à cylindres de lit de matière (9) selon l'une des revendications 4 à 11, **caractérisé en ce que**
au moins l'un des deux cylindres (10, 11, 32) comprend un corps de cylindre (42) et au moins un segment de surface (33) réalisé en particulier en section transversale essentiellement en forme de segment annulaire;
le au moins un segment de surface (33) est destiné à former une surface de cylindre (19), en particulier profilée, du au moins un cylindre (10, 11, 32) et balaye, dans la direction périphérique du corps de cylindre (42), une plage angulaire (m) de 22° à 90°, de préférence de 30° à 45° et de manière particulièrement préférée de 32° à 40°;
le au moins un segment de surface (33) est fixé de manière amovible au corps de rouleau (42) à l'aide d'un moyen de fixation (35);
le rouleau (32) comprend un dispositif de transmission de couple (34) pour transmettre le couple du corps de rouleau (42) au segment de surface (33); et
le corps de rouleau (42) comprend un dispositif d'équilibrage (36), dans lequel
le dispositif d'équilibrage (36) est réalisé en particulier sous la forme d'un évidement, en particulier d'un alésage, disposé au moins par sections dans le corps de cylindre (42), l'évidement étant disposé sensiblement parallèlement à l'axe longitudinal (21) du corps de cylindre (42), et au moins un poids d'équilibrage pouvant être inséré dans l'évidement.
